# EUROPÄISCHE PATENTANMELDUNG

(11) **EP 4 700 739 A1**
(43) Veröffentlichungstag der Anmeldung: **25.02.2026**
(21) Anmeldenummer: 24195708.3
(22) Anmeldetag: 21.08.2024
(51) Int. Cl.: G08G 1/095

(54) **SIGNALGEBER SOWIE SIGNALANLAGE**

(71) Anmelder: Yunex GmbH, 81739 München (DE)
(72) Erfinder: SAX, Michael, 81739 München (DE); FISCHER, Friedrich, 83737 Irschenberg (DE); KNÖBL, Bernhard, 81739 München (DE)
(74) Vertreter: Patentanwaltskanzlei WILHELM & BECK

(57) **Zusammenfassung**

Die Erfindung betrifft einen Signalgeber (2), insbesondere einen optischen Zeichengeber (2), für den öffentlichen und/oder privaten Verkehr und/oder Transport, umfassend einen eigentlichen Signalgeber (10) mit einem Signalgebergehäuse (110, 120), wobei das Signalgebergehäuse (110, 120) wenigstens eine elektrische Komponente des eigentlichen Signalgebers (10) aufweist, und der eigentliche Signalgeber (10) an einer seiner Signalausgabeseite (11) gegenüberliegenden Rückseite (12), außen an einer Rückwandung (122) seines Signalgebergehäuses (110, 120) eine mechanische Abdeckung (222) aufweist und dort doppelwandig ausgebildet ist.

## Beschreibung

Die Erfindung betrifft einen Signalgeber, insbesondere einen optischen Zeichengeber, für den öffentlichen und/oder privaten Verkehr und/oder Transport. Ferner betrifft die Erfindung eine Signalanlage, insbesondere eine optische Zeichenanlage, für den öffentlichen und/oder privaten Verkehr und/oder Transport.

Signalgeber insbesondere für den Straßen- und/oder Bahnverkehr müssen sicher (Sichtbarkeit, Hörbarkeit, Robustheit bei geringem Gewicht, Umweltfreundlichkeit etc.), langlebig und sparsam sein. - Bei Signalgebern als optische Zeichengeber (Ampel, Lichtzeichengeber, Lichtsignalgeber etc.) verbindet die LED-Technologie hohe Sichtbarkeit mit derzeit maximaler Energieeffizienz. Ferner ergeben sich durch die LED-Technologie eine lange Lebensdauer und dadurch niedrige Servicekosten der optischen Zeichengeber.

Je nach einem Einsatzort können sich aber Probleme mit einer Langlebigkeit eines Signalgebers ergeben. Insbesondere problematisch sind hohe UV-Belastungen in Verbindung mit einer späteren mechanischen Belastung des Signalgebers, wie sich dies durch hohe Sonneneinstrahlung und später durch Hagel bzw. Sand und/oder durch Vandalismus ergeben kann. Hohe UV-Belastungen lassen ein herkömmliches Signalgebergehäuse verspröden, welches in der Folge anfällig für mechanische Belastungen ist.

Insbesondere das für ein Signalgebergehäuse des Signalgebers verwendete Polycarbonat, welches wegen seiner hohen Festigkeit und Zähigkeit bevorzugt ist (robuste Signalgebergehäuse bei geringem Gewicht und geringem Materialeinsatz), hat herkömmlich keine besonders hohe UV-Beständigkeit. Bei längerem UV-Lichteinfluss versprödet das Signalgebergehäuse, was seine mechanischen Eigenschaften signifikant verschlechtert. Dabei bricht das UV-Licht die Polymerketten des Signalgebergehäuses auf, was zur Degradation des Polycarbonat-Materials führt. - Es ist daher eine Aufgabe der Erfindung, einen verbesserten, insbesondere langlebigen Signalgeber anzugeben.

Die Aufgabe der Erfindung ist mittels eines Signalgebers, insbesondere eines optischen Zeichengebers (Ampel, Lichtzeichengeber, Lichtsignalgeber etc.), für den öffentlichen und/oder privaten Verkehr und/oder Transport; sowie mittels einer Signalanlage, insbesondere einer optischen Zeichenanlage (Ampelanlage, Lichtzeichenanlage, Lichtsignalanlage etc.), für den öffentlichen und/oder privaten Verkehr und/oder Transport gelöst. - Vorteilhafte Weiterbildungen, zusätzliche Merkmale und/oder Vorteile der Erfindung ergeben sich durch die abhängigen Ansprüche und/oder die folgende Beschreibung.

Der erfindungsgemäße Signalgeber umfasst einen eigentlichen Signalgeber mit einem Signalgebergehäuse, wobei das Signalgebergehäuse wenigstens eine elektrische Komponente des eigentlichen Signalgebers aufweist. Bevorzugt weist der eigentliche Signalgeber an einer seiner Signalausgabeseite gegenüberliegenden Rückseite außen an einer Rückwandung seines Signalgebergehäuses eine mechanische Abdeckung auf und ist dort doppelwandig ausgebildet.

Mittels der erfindungsgemäßen mechanischen Abdeckung kann eine UV-Beständigkeit des Signalgebergehäuses mittelbar erheblich verbessert werden, sodass auch bei längerer Exposition des Signalgebers gegenüber Sonneneinstrahlung das Signalgebergehäuse seine Materialeigenschaften weitgehend beibehält. Mittels eines Designs, einer entsprechenden Positionierung an/über der Rückwandung des Signalgebergehäuses und/oder einer entsprechenden Wandungsstärke der mechanischen Abdeckung kann wenigstens wetterbedingten Umwelteinflüssen sehr gut und langfristig widerstanden werden.

Musste früher ein Signalgeber bei Beschädigung seiner Rückwandung ausgetauscht werden, so ist dies nicht mehr notwendig. Ein Austausch der mechanischen Abdeckung genügt, was schnell und einfach erfolgen kann. Eine vormals aufwändige Reinigung (zeit- und umweltbedingte Verschmutzung, aufgeklebte Buttons, Schriftzüge etc.) der Rückseite eines Signalgebers vor Ort in der Höhe kann durch Demontage der mechanischen Abdeckung deutlich vereinfacht werden. - Hierbei können längere Sperrungen einer Fahrspur verhindert werden.

Ferner kann eine Funktionstrennung realisiert sein, wobei das Signalgebergehäuse auf die Funktion des eigentlichen Signalgebers und die mechanische Abdeckung auf den Schutz des eigentlichen Signalgebers ausgelegt ist. Es ergeben sich geringere Anschaffungs- und Lagerkosten, da für Austauschfälle lediglich die mechanischen Abdeckungen und nicht mehr die gesamten Signalgeber vorrätig gehalten werden müssen. Die mechanische Abdeckung ist einfach montierbar, einfach demontierbar und einfach wechselbar (vgl. unten).

Ferner ist die mechanische Abdeckung einfach einfärbbar (eingefärbtes Kunststoffgranulat bei der Herstellung der mechanischen Abdeckung (und dadurch keine Schwächung durch Einfärbung des Signalgebergehäuses), auf die mechanische Abdeckung aufgebrachte Farbschicht oder Farbfolie), was den Bedürfnissen von Städten für die individuelle Gestaltung ihrer Signalgeber entgegenkommt. Hieraus ergeben sich ferner ein geringerer Logistikaufwand und geringere Logistikkosten für die Beschaffung von Rohstoffen und deutlich reduzierte Produktions- und Lagerkosten, da eine Grundfarbe, wie z. B. Schwarz, für alle eigentlichen Signalgeber aller Signalgeber-Typen ausreicht.

Der Signalgeber kann derart ausgebildet sein, dass dessen mechanische Abdeckung mittels einer rotatorischen und/oder translatorischen Montagebewegung an der Rückwandung montierbar oder montiert ist. Ferner kann die mechanische Abdeckung mittels einer Einrastmontage oder einer Einschnappmontage an der Rückwandung montierbar oder montiert sein. D. h. die mechanische Abdeckung ist auf die Rückwandung aufsteckbar. Für die Montage der mechanischen Abdeckung kann diese zunächst an einer Längsseite der Rückwandung ansetzbar und anschließend an der anderen Längsseite der Rückwandung montierbar sein. - Eine jeweilige Demontage der mechanischen Abdeckung kann in umgekehrter Reihenfolge erfolgen. Hierdurch lässt sich die mechanische Abdeckung einfach reinigen, austauschen, nachrüsten etc. (vgl. oben).

Der eigentliche Signalgeber kann derart ausgebildet sein, dass eine Montage der mechanischen Abdeckung am Signalgebergehäuse ohne einen zusätzlichen Montageaufwand, und eine Demontage der mechanischen Abdeckung vom Signalgebergehäuse nur mit einem zusätzlichen Demontageaufwand erfolgen kann. Die Montage der mechanischen Abdeckung an der Rückwandung des Signalgebergehäuses kann durch eine Steckmontage ohne einen zusätzlichen Montageaufwand, und die Demontage der mechanischen Abdeckung von der Rückwandung nur durch eine Manipulation des Signalgebergehäuses erfolgen. Der Signalgeber kann dabei z. B. derart ausgebildet sein, dass die mechanische Abdeckung bei einem bereits an einer Installationsbasis montierten eigentlichen Signalgeber, ohne weiteres an dessen Rückwandung montierbar ist. D. h. natürlich auch, dass hierfür keine weiteren Teile des Signalgebers demontiert und wieder montiert werden müssen.

Das Signalgebergehäuse kann eine an einer Gehäusewanne verschwenkbar eingerichtete Gehäusetür umfassen. Hierbei kann die mechanische Abdeckung an der Rückwandung der Gehäusewanne bei einer geschlossenen und/oder einer offenen Gehäusetür montierbar, und/oder von der Rückwandung wieder demontierbar sein. Die mechanische Abdeckung kann an der Rückwandung der Gehäusewanne bei einer geschlossenen Gehäusetür montierbar und nur bei einer offenen Gehäusetür von dieser wieder demontierbar sein. Hierbei kann es natürlich auch möglich sein, die mechanische Abdeckung bei einer offenen Gehäusetür zu montieren.

In einer Montagestellung der mechanischen Abdeckung an der Rückwandung können wenigstens die freien, insbesondere vertikalen, Längsenden der mechanischen Abdeckung von außen von der Gehäusetür im Wesentlichen unzugänglich abgedeckt sein. D. h. die mechanische Abdeckung kann bei geschlossener Gehäusetür nicht entfernt werden, die Gehäusetür sichert also eine Befestigung der mechanischen Abdeckung an der Rückwandung. Die Halterung der mechanischen Abdeckung an der Gehäusewanne ist durch die montierte und geschlossene Gehäusetür gesichert. Nicht aber durch die montierte und geöffnete Gehäusetür, in diesem Fall ist die Halterung der mechanischen Abdeckung entsichert und kann geöffnet werden.

Die mechanische Abdeckung kann an ihren freien, insbesondere vertikalen, Längsenden eine Mehrzahl von Rastvorrichtungen für ihre Montage an der Gehäusewanne aufweisen. Solch eine Rastvorrichtung kann als ein Rasthaken, ein Schnapphaken etc. ausgebildet sein. Die Rastvorrichtungen liegen dabei bevorzugt bezüglich einer Mittellinie der Längsenden auf gleicher, z. B. vertikaler, Höhe, wobei bevorzugt je Seite und je Signalgebermodul (siehe unten) zwei, drei, vier, fünf oder mehr Rastvorrichtungen vorgesehen sind.

Die Gehäusewanne kann für einen Angriff der Rastvorrichtungen der mechanischen Abdeckung lediglich einen glatten Gehäuseabschnitt aufweisen. Eine z. B. vertikale Positionssicherung der mechanischen Abdeckung an der Rückwandung kann mittels wenigstens eines Anschlags zwischen einer Rastvorrichtung und einer Gelenkvorrichtung der Gehäusewanne erfolgen. Es ist natürlich möglich, statt einer Gelenkvorrichtung hierfür einen anderen Abschnitt der Gehäusewanne anzuwenden, wie z. B. einen Vorsprung oder eine Lasche an der Gehäusewanne.

Zwischen der Rückwandung und der mechanischen Abdeckung kann ein Luftpolster oder ein Luftschlitz eingerichtet sein. Bei einer mechanischen Beanspruchung der Abdeckung durch z. B. Hagel oder Vandalismus, bietet ein Luftpolster genug Zwischenraum, dass die mechanische Abdeckung nicht derart auf die Rückwandung aufschlagen kann, dass diese beschädigt werden kann. Ein Luftschlitz kann eine analoge Funktion übernehmen, insbesondere dann, wenn dieser mit der Umgebung nicht oder lediglich fluidgedrosselt in Fluidkommunikation steht.

Die mechanische Abdeckung kann bogenförmig mit einer Krümmung kleiner, gleich oder größer als eine Krümmung der Rückwandung ausgebildet sein. Die mechanische Abdeckung kann mechanisch vorgespannt an der Rückwandung montierbar oder montiert sein. Hierbei wirkt die mechanische Vorspannung bevorzugt nach radial außen, sie drückt also die mechanische Abdeckung von der Gehäusewanne weg. Die mechanische Abdeckung kann als eine bevorzugt wandungsförmige, mechanische Abdeckung stofflich einstückig oder integral ausgebildet sein. Dies gilt natürlich für eine mechanische Abdeckung eines gesamten, eigentlichen Signalgebers bzw. für ein Signalgebermodul.

Die mechanische Abdeckung kann aus einem Kunststoff, insbesondere einem UV-beständigen Kunststoff, oder Aluminium hergestellt sein. Je nach einem Einsatzgebiet und/oder Wartungs- bzw. Reinigungsintervallen des Signalgebers ist es möglich, die mechanische Abdeckung auch aus einem nicht UV-beständigen Kunststoff herzustellen. Die Gehäusetür und/oder die Gehäusewanne kann bzw. können jeweils aus einem Kunststoff, insbesondere Polycarbonat, oder Aluminium hergestellt sein. Die Gehäusetür und/oder die Gehäusewanne kann bzw. können jeweils einteilig, stofflich einstückig oder integral ausgebildet ist bzw. sein.

Der eigentliche Signalgeber kann derart ausgebildet sein, dass die Gehäusetür gegenüber der Gehäusewanne an zwei Seiten des eigentlichen Signalgebers öffenbar/schließbar eingerichtet ist. D. h. die Gehäusetür kann an unterschiedlichen Seiten an der Gehäusewanne auf- und wieder zugeschwenkt bzw. zu- und wieder aufgeschwenkt werden. D. h. ferner, dass die Gehäusetür an der einen Seite im Uhrzeigersinn auf- und im Gegenuhrzeigersinn wieder zugeschwenkt werden kann, sowie an der anderen Seite im Gegenuhrzeigersinn auf- und im Uhrzeigersinn wieder zugeschwenkt werden kann.

Zwischen der Gehäusetür und der Gehäusewanne können zwei Drehgelenke-Einrichtungen mit jeweils wenigstens zwei Drehgelenken eingerichtet sein. D. h. zwischen der Gehäusetür und der Gehäusewanne sind wenigstens vier Drehgelenke eingerichtet, wovon jeweils wenigstens zwei zu einer Drehgelenke-Einrichtung gehören. Diese wenigstens zwei Drehgelenke bilden eine Schwenkachse der Gehäusetür an der Gehäusewanne. Eine jede Drehgelenke-Einrichtung kann sowohl eine Schwenkachse als auch einen Verschlussmechanismus der Gehäusetür an der Gehäusewanne bilden.

Ein einzelnes Drehgelenk kann eine Gelenkvorrichtung der Gehäusetür und eine Gelenkvorrichtung der Gehäusewanne umfassen. Die eine Gelenkvorrichtung kann eine federbare Gelenkvorrichtung, insbesondere einen federbaren Gelenkzapfen, aufweisen. Die andere Gelenkvorrichtung kann eine relativ ortsfeste Gelenkvorrichtung, insbesondere eine Gelenkausnehmung, aufweisen. Dies kann natürlich klimatisch umgekehrt realisiert sein.

Die federbare Gelenkvorrichtung kann eine federbare Lasche und einen an deren freiem Längsendabschnitt angeordneten Zapfen aufweisen (federbarer Gelenkzapfen). Der Zapfen kann an seinem vorderen, der eigentlichen Gehäusewanne oder Gehäusetür abgewandten bzw. gegenüberliegenden Abschnitt eine Schräge aufweisen. Und die Gelenkausnehmung kann an ihrem vorderen, der eigentlichen Gehäusetür oder Gehäusewanne gegenüberliegenden Abschnitt eine Kante aufweisen.

Mittels der Schräge am Zapfen und der gegenüberliegenden Kante an der Gelenkausnehmung ist der Zapfen gegenüber der Kante anhebbar. Hierbei bewegt sich der Zapfen gegenüber der Kante bzw. die Kante gegenüber dem Zapfen. Ist der Zapfen weit genug über die Kante hinweg in Richtung Gelenkausnehmung bewegt, so schnappt der Zapfen aufgrund der gefederten Auslegung seiner unter Vorspannung stehenden Lasche in die Gelenkausnehmung ein.

Die Gehäusetür kann bevorzugt zentral eine Signaleinsatzausnehmung aufweisen, in welcher ein bevorzugt elektrischer Signaleinsatz einrichtbar ist oder eingerichtet ist. Hierbei ist die Signaleinsatzausnehmung bevorzugt zentral in der Gehäusetür eingerichtet. An der Signaleinsatzausnehmung können Rastvorrichtungen vorgesehen sein, mittels welchen der Signaleinsatz in der Signaleinsatzausnehmung halterbar oder gehaltert ist. Hierdurch lässt sich ein Signaleinsatz einfach ohne ein zusätzliches Teil einbauen sowie einfach tauschen, wodurch sich weniger Plastikverwurf ergibt.

Die Rastvorrichtungen an der Signaleinsatzausnehmung können als federnde Schnapphaken ausgebildet sein, welche beim Einsetzen des Signaleinsatzes in die Signaleinsatzausnehmung selbsttätig einfedern, und welche beim Einnehmen des eingesetzten Zustands des Signaleinsatzes in der Signaleinsatzausnehmung selbsttätig zurückschnappen. Bevorzugt schnappen die Schnapphaken dabei im Wesentlichen in ihre Ausgangsposition zurück.

Eine Schnittstellenwandung der Gehäusewanne kann ein hindurchgehendes Innengewinde aufweisen. D. h. die Schnittstellenwandung weist eine Durchgangsausnehmung auf, deren (innere) Kontur als ein Innengewinde ausgebildet ist. Hierdurch lässt sich eine Bundmutter einsparen. Die Gehäusewanne kann innen wenigstens einen Halter für eine Klemme und/oder wenigstens einen Kabelhalterungsschlitz aufweisen. Ferner kann die Gehäusewanne innen Versteifungsrippen aufweisen. Hierdurch kann die Gehäusewanne dünnwandig ausgebildet sein, wobei deren dünnwandige Ausgestaltung durch den UV-Schutz aufgrund der mechanischen Abdeckung erst möglich ist.

Der Signalgeber kann modular aufgebaut sein. Hierbei kann ein Signalgebermodul des Signalgebers genau eine (Modul-)Gehäusewanne, genau eine (Modul-)Gehäusetür sowie genau eine mechanische (Modul-)Abdeckung aufweisen. D. h. obige Aussagen treffen nicht nur auf einen gesamten Signalgeber, sondern auch auf wenigstens ein Signalgebermodul eines Signalgebers zu.

Zeitlich nach einem Einhängen der Gehäusetür (inkl. Signaleinsatz) in die Gehäusewanne entsteht ein Signalgebermodul, das über wenigstens eine daran ausgebildete Schnittstellenwandung mit wenigstens einem anderen Signalgebermodul zu einem individuellen Signalgeber montierbar ist. Vorteile des modularen Aufbaus sind eine einfache Skalierbarkeit von Signalgebern sowie ein insgesamt geringeres Gewicht. Die Signalgebermodule des Signalgebers können, einmal von Signal-Einsätzen abgesehen, im Wesentlichen identisch ausgebildet sein.

Eine Schnittstellenwandung des Signalgebermoduls kann ein hindurchgehendes Innengewinde (einer Durchgangsausnehmung) und eine dieser gegenüberliegende Schnittstellenwandung eine Durchgangsausnehmung aufweisen. D. h. durch die Durchgangsausnehmung einer Schnittstellenwandung eines ersten Signalgebermoduls ist eine Bundschraube hindurchsteckbar, welche in ein Innengewinde einer direkt daran angrenzenden Schnittstellenwandung eines zweiten Signalgebermoduls einschraubbar ist. Hierdurch können zwei Signalgebermodule aneinander festgelegt werden, wobei die Seiten einander betreffender Schnittstellenwandungen zusätzliche Arretiereinrichtungen (Formschlusselemente, Verzahnungen, Rastvorrichtungen, Rastmarken etc.) zur Ausrichtung und/oder gegenseitigen Verdrehsicherung der beiden Signalgebermodule aufweisen können. Zur Verbesserung einer Einsatzflexibilität kann die Durchgangsausnehmung der gegenüberliegenden Schnittstellenwandung ebenfalls ein Innengewinde aufweisen.

Die erfindungsgemäße Signalanlage umfasst eine Installationsbasis sowie einen daran montierbaren oder montierten Signalgeber, wobei der Signalgeber erfindungsgemäß ausgebildet ist. - Der Signalgeber bzw. die Signalanlage eignet sich z. B. zum Signalgeben für Fahrzeuge (Kraftfahrzeuge, Schienenfahrzeuge, Wasserfahrzeuge und/oder Luftfahrzeuge), Radfahrer, Fußgänger etc. Ferner ist der Signalgeber bzw. die Signalanlage nicht nur für den öffentlichen und/oder privaten Verkehr und/oder Transport geeignet, sondern kann auch anderweitig, z. B. im Sportbereich, eingesetzt werden.

Die Erfindung ist im Folgenden anhand von Ausführungsbeispielen unter Bezugnahme auf die beigefügte schematische und nicht maßstabsgetreue Zeichnung näher erläutert. Abschnitte, Elemente, Bauteile, Einheiten, Komponenten und/oder Schemata, welche eine identische, univoke oder analoge Ausbildung und/ oder Funktion besitzen, sind in der Figurenbeschreibung (s. u.), der Bezugszeichenliste, den Patentansprüchen und in den Figuren (Fig.) der Zeichnung mit denselben Bezugszeichen gekennzeichnet. Eine mögliche, in der Erfindungsbeschreibung (s. o.) nicht erläuterte, in der Zeichnung nicht dargestellte und/oder nicht abschließende Alternative, eine statische und/ oder kinematische Umkehrung, eine Kombination etc. zu den Ausführungsbeispielen der Erfindung bzw. einer Komponente, einem Schema, einer Einheit, einem Bauteil, einem Element oder einem Abschnitt davon, kann ferner der Bezugszeichenliste und/oder der Figurenbeschreibung entnommen werden.

Bei der Erfindung kann ein Merkmal (Abschnitt, Element, Bauteil, Einheit, Komponente, Funktion, Größe etc.) positiv, d. h. vorhanden, oder negativ, d. h. abwesend, ausgestaltet sein. In dieser Spezifikation (Beschreibung (Erfindungsbeschreibung (s. o.), Figurenbeschreibung (s. u.)), Bezugszeichenliste, Patentansprüche, Zeichnung) ist ein negatives Merkmal als Merkmal nicht explizit erläutert, wenn nicht gemäß der Erfindung Wert daraufgelegt ist, dass es abwesend ist. D. h. die tatsächlich gemachte und nicht eine durch den Stand der Technik konstruierte Erfindung darin besteht, dieses Merkmal wegzulassen.

Ein Merkmal dieser Spezifikation kann nicht nur in einer angegebenen Art und/oder Weise, sondern auch in einer anderen Art und/oder Weise angewendet sein (Isolierung, Zusammenfassung, Ersetzung, Hinzufügung, Alleinstellung, Weglassung etc.). Insbesondere ist es möglich, anhand eines Bezugszeichens und einem diesem zugeordneten Merkmal bzw. vice versa, in der Beschreibung, der Bezugszeichenliste, den Patentansprüchen und/oder der Zeichnung, ein Merkmal in den Patentansprüchen und/oder der Beschreibung zu ersetzen, hinzuzufügen oder wegzulassen. Darüber hinaus kann dadurch ein Merkmal in einem Patentanspruch ausgelegt und/oder näher spezifiziert werden.

Die Merkmale der Beschreibung sind (angesichts des (zunächst meist unbekannten) Stands der Technik) auch als optionale Merkmale interpretierbar; d. h. ein jedes Merkmal kann als ein fakultatives, arbiträres oder bevorzugtes, also als ein nicht verbindliches, Merkmal aufgefasst werden. So ist eine Herauslösung eines Merkmals, ggf. inkl. seiner Peripherie, aus einem Ausführungsbeispiel möglich, wobei dieses Merkmal dann auf einen verallgemeinerten Erfindungsgedanken übertragbar ist. Das Fehlen eines Merkmals (negatives Merkmal) in einem Ausführungsbeispiel zeigt, dass das Merkmal in Bezug auf die Erfindung ggf. optional (Fachmann) ist. Ferner ist bei einem Artbegriff für ein Merkmal auch ein Gattungsbegriff für das Merkmal mitlesbar (ggf. weitere hierarchische Gliederung in Untergattung etc.), wodurch, z. B. unter Beachtung von Gleichwirkung und/oder Gleichwertigkeit, eine Verallgemeinerung des Merkmals möglich ist.

In den lediglich beispielhaften und schematischen Fig. der Zeichnung zeigen:
die Fig. 1 und 2 in perspektivischen Seitenansichten jeweils eine Ausführungsform eines erfindungsgemäßen Signalgebers für eine erfindungsgemäße Signalanlage (nur Fig. 2),
die Fig. 3 und 4 in Perspektivansichten eine Ausführungsform eines Signalgebermoduls in einer Seitenansicht (Fig. 3) sowie einer vorne offenen Innenansicht (Fig. 4),
die Fig. 5 in einer seitlichen Perspektivansicht einen modular aufgebauten Signalgeber, dessen oberes Signalgebermodul teilweise explodiert dargestellt ist,
die Fig. 6 in einer perspektivischen Seitenansicht eine Explosionsdarstellung einer Anbaumontage von Komponenten an/in einer Gehäusetür für ein Signalgebermodul,
die Fig. 7 in einer perspektivischen und seitlichen Rückansicht eine Explosionsdarstellung einer Anbaumontage eines elektrischen Signaleinsatzes an/in einer Gehäusetür, und
die Fig. 8 in einer seitlichen Perspektivansicht eine Explosionsdarstellung einer Anbaumontage einer Gehäusetür an einer Gehäusewanne bzw. vice versa.

Die Erfindung ist im Folgenden anhand von Ausführungsbeispielen von Ausführungsformen eines als eine Ampel 2 bzw. einen optischen Zeichengeber 2 ausgebildeten Signalgebers 2 für eine als eine optische Zeichenanlage 0 ausgebildeten Signalanlage 0 näher erläutert. Natürlich ist die Erfindung auch auf andere Signalgeber 2 und Signalanlagen 0 anwendbar. So kann der Signalgeber 2 als ein akustischer Signalgeber 2 etc. und entsprechend die Signalanlage 0 als eine akustischer Signalanlage 0 etc. ausgebildet sein. - Die Signalanlage 0 umfasst dabei im Wesentlichen den Zeichengeber 2 sowie eine Installationsbasis 1 (vgl. Fig. 2). Die Installationsbasis 1 kann z. B als ein (Verkehrs-, Peitschen-, Kombi- etc.) Mast, eine Tragkonstruktion, eine Schilderbrücke, eine Befestigungseinrichtung z. B. an einer Brücke, ein Seilsystem etc. ausgebildet sein.

Obwohl die Erfindung detaillierter durch bevorzugte Ausführungsbeispiele näher beschrieben und illustriert ist, ist die Erfindung nicht durch die offenbarten Ausführungsbeispiele eingeschränkt, sondern ist von grundlegenderer Natur. Andere Variationen können hieraus und/oder aus Obigem (Erfindungsbeschreibung) abgeleitet werden, ohne den Schutzumfang der Erfindung zu verlassen. Die Erfindung ist dabei allgemein im öffentlichen und/oder privaten Verkehr und/oder Transport, dem Sport etc. einsetzbar; also überall dort, wo Zeichengeber, insbesondere optische Zeichengeber 2, angewendet werden können.

In der Zeichnung sind nur diejenigen räumlichen Abschnitte eines Gegenstands der Erfindung dargestellt, welche für ein Verständnis der Erfindung notwendig sind. - Die Erläuterung der Erfindung (vgl. auch oben) anhand der Zeichnung bezieht sich im Folgenden u. a. auf eine (bidirektional ungerichtete) Horizontalrichtung Hr, eine (bidirektional ungerichtete) Längsrichtung Lr sowie eine (bidirektional ungerichtete) Vertikalrichtung Vr der Signalanlage 0 bzw. des Signalgebers 2 (vgl. die Fig. 1, 2 und 5). Eine monodirektionale Richtung als optische Signalrichtung Sr ist im Wesentlichen parallel zu einer Horizontalebene und bedeutet die z. B. gegen einen fließenden Verkehr gerichtete Richtung, in welche ein Signal des Signalgebers 2 propagiert und entgegen welcher das Signal sichtbar ist.

Die Fig. 1 und 2 zeigen jeweils einen eigentlichen Signalgeber 10 eines Signalgebers 2 sowie den Signalgeber 2, wobei sich der Signalgeber 2 vom eigentlichen Signalgeber 10 durch eine mechanische Abdeckung 222 unterscheidet, welche am eigentlichen Signalgeber 10 montiert diesen zum Signalgeber 2 macht. Der eigentliche Signalgeber 10 bzw. der Signalgeber 2 besitzt eine Signalausgabeseite 11 und eine Rückseite 12, wobei die Signalrichtung Sr im Wesentlichen senkrecht auf der Signalausgabeseite 11 steht und z. B. die gegen einen fließenden Verkehr gerichtete Richtung Sr ist. Die der Signalausgabeseite 11 abgewandte Seite ist entsprechend die Rückseite 12.

Der Signalgeber 2 und somit auch der eigentliche Signalgeber 10 kann nicht-modular (Fig. 1) oder modular (Fig. 2, 3) aufgebaut sein. Im ersten Fall weist der Signalgeber 2 eine bevorzugt einzige Gehäusewanne 120, eine einzige oder eine Mehrzahl von Gehäusetüren 110 (Wannenböden 110) und eine bevorzugt einzige mechanische Abdeckung 222 auf. Hierbei bildet die bevorzugt einzige Gehäusewanne 120 und die einzige oder die Mehrzahl von Gehäusetüren 110 ein Signalgebergehäuse 110, 120 des Signalgebers 2.

Im zweiten Fall weist der Signalgeber 2 eine Mehrzahl von Signalgebermodulen 100 auf, wobei ein einzelnes Signalgebermodul 100 eine einzige (Modul-)Gehäusewanne 120, eine einzige (Modul-)Gehäusetür 110 (Wannenboden 110) und eine einzige mechanische (Modul-)Abdeckung 222 aufweist. Alternativ kann eine einzige mechanische Abdeckung 222 für eine Mehrzahl von (Modul-)Gehäusewannen 120 funktional sein (nicht dargestellt). Hierbei bilden die (Modul-)Gehäusewannen 120 und die (Modul-)Gehäusetüren 110 analog ein Signalgebergehäuse 110, 120 des Signalgebers 2.

Z. B. im Fall der in der Fig. 2 dargestellten Verkehrsampel 2 für Kraftfahrzeuge weist der Signalgeber 2, einmal von einer Farbgestaltung seiner Signaleinsätze 102 (vgl. unten) abgesehen, drei im Wesentlichen identische Signalgebermodule 100 (Fig. 3) analog zu den drei Anzeigefarben einer Verkehrsampel auf. - Die folgenden Aussagen zu einem nichtmodularen Signalgeber 2 und zu einem modularen Signalgeber 2 sind, abseits einer Modularität eines Ausführungsbeispiels eines Signalgebers 2, untereinander austauschbar. - Im Folgenden zunächst zur globalen Montage des eigentlichen Signalgebers 10, wobei eine Demontage in umgekehrter Reihenfolge erfolgt.

Das Signalgebergehäuse 110, 120 der Fig. 1 umfasst die Gehäusewanne 120 und die wenigstens eine Gehäusetür 110, wobei für die Montage des Signalgebergehäuses 110, 120 wenigstens ein elektrischer Signaleinsatz 102, insbesondere ein LED-Einsatz 102, an/in der Gehäusetür 110 vormontiert ist (vgl. unten sowie die Fig. 5 bis 7). Die Gehäusetür 110 wird über ein Rastsystem (vgl. unten: zwei Drehgelenke-Einrichtungen 142, 152; 142, 152 - 142, 152; 142, 152) in die Gehäusewanne 120 eingesetzt und an dieser montiert. Hierbei kann eine Türdichtung eingesetzt werden, um einen Eindringungsschutz des eigentlichen Signalgebers 10 zu erhöhen.

Für den Fall einer Mehrzahl von Signalgebermodulen 100 für den eigentlichen Signalgeber 10 entsteht durch das Verbinden einer einzigen Gehäusetür 110 mit einer einzigen Gehäusewanne 120 ein modulares Signalgebergehäuse 110, 120. Solch ein modulares Signalgebergehäuse 110, 120 ist über wenigstens eine daran ausgebildete Schnittstelle mit wenigstens einem anderen modularen Signalgebergehäuse 110, 120 zu einem individuellen eigentlichen Signalgeber 10 verbindbar. Hierfür weist das andere modulare Signalgebergehäuse 110, 120 natürlich eine zur ersten Schnittstelle komplementäre Schnittstelle auf.

An der Signalausgabeseite 11 des Signalgebergehäuses 110, 120 können in der zeitlichen Folge die Schuten 130 (Phantomlichtblenden) angebracht werden. Diese sind jeweils mittels eines Rastsystems mit der (betreffenden) Gehäusetür 110 verbindbar. Ein Rastsystem umfasst dabei eine Mehrzahl von miteinander teilkomplementäre Rastvorrichtungen der betreffenden Schute 130 und der Gehäusetür 110, insbesondere an einem Innenrand ihrer Signaleinsatzausnehmung 112, vgl. Fig. 6). Die Schuten 130 dienen zur Abschirmung der einzelnen Signaleinsätze 102 gegenüber äußerem Lichteinfluss und erhöhen eine Signalerkennung und somit eine Sicherheit. - Im nun Folgenden zur Montage einzelner Komponenten des eigentlichen Signalgebers 10

Montage des elektrischen Signaleinsatzes 102, insbesondere des LED-Einsatzes 102 (vgl. Fig. 6 und 7) - Die Montage eines Signaleinsatzes 102 an/in einer bevorzugt zentralen Signaleinsatzausnehmung 112 einer Gehäusetür 110 erfolgt bevorzugt über vier Rastvorrichtungen 113, insbesondere federnde Schnapphaken 113 oder Clips, von einer Rückseite in Richtung der Signalausgabeseite 11 der Gehäusetür 110. Die dargestellten Schnapphaken 113 sind derart geformt, dass sie eine Toleranz in Montagerichtung ausgleichen. Nach der Montage verhaken sich die Schnapphaken 113 derart, dass sie sich nicht mehr von selbst lösen können (vgl. auch oben).

Montage der Gehäusetür 110 (vgl. Fig. 8) - Die Montage der Gehäusetür 110 erfolgt über ein bevorzugt zweiseitiges Rastsystem zwischen der Gehäusetür 110 und der Gehäusewanne 120. Dabei ist auf eine Ausrichtung der Gehäusetür 110 zum Signalgebergehäuse 110, 120 zu achten. Das Rastsystem realisiert im Rastzustand zwei Drehgelenke-Einrichtungen 142, 152; 142, 152 - 142, 152; 142, 152 zwischen der Gehäusetür 110 und der Gehäusewanne 120, mit jeweils zwei Drehgelenken 142, 152; 142, 152, also insgesamt vier Drehgelenke 142, 152; 142, 152; 142, 152; 142, 152 mit insgesamt acht Gelenkvorrichtungen 142, 142, 142, 142; 152, 152, 152, 152, 152.

Dabei ist eine Gelenkvorrichtung 142 insbesondere als ein Gelenkzapfen 143, 144, 145 und die andere Gelenkvorrichtung 152 insbesondere als eine Gelenkausnehmung 152 ausgebildet. Die Gelenkvorrichtung 142 kann insbesondere als eine federbare Gelenkvorrichtung 142 bzw. insbesondere ein federbarer Gelenkzapfen 143, 144, 145 ausgebildet sein. Ferner kann die Gelenkvorrichtung 152, insbesondere die Gelenkausnehmung 152, relativ ortsfest eingerichtet sein. - Vorliegend ist die Gelenkvorrichtung 142 an der Gehäusewanne 120 und die Gelenkvorrichtung 152 an der Gehäusetür 110 eingerichtet; dies kann jedoch auch umgekehrt sein.

An der insbesondere relativ ortsfesten Gelenkausnehmung 152 ist eine von außen zugängliche Kante 155 eingerichtet, wobei die Kante 155 in ihrem Querschnitt als ein schmaler Vorsprung ausgebildet sein kann; vgl. Fig. 8, wo ein spitzer Innenwinkel eines Dreiecks die Kante 155 charakterisiert. Diese Kante 155 bildet bevorzugt eine Peripherie der Gelenkausnehmung 152. - Der insbesondere federbare Gelenkzapfen 143, 144, 145 umfasst bevorzugt eine federbare Lasche 143, von welcher ein Zapfen 144 im Wesentlichen senkrecht absteht. Der Zapfen 144 kann hauptsächlich oder im Wesentlichen gegenüberliegend zur Kante 155 bei der Gelenkausnehmung 152 eine Schräge 145 aufweisen.

Bei der Montage der Gehäusetür 110 an der Gehäusewanne 120 und auch beim Schließen der Gehäusetür 110 an der Gehäusewanne 120 trifft eine Schräge 145 auf eine Kante 145, wobei die Schräge 145 und somit der betreffende Zapfen 144 von der Kante 155 angehoben wird und sich der Zapfen 144 über die Kante 155 hinweg in Richtung der betreffenden Gelenkausnehmung 152 bewegt. Ist der Zapfen 144 weit genug über die Kante 155 hinwegbewegt, so schnappt der Zapfen 144 in der Gelenkausnehmung 152 ein; der Zapfen 144 ist in der Gelenkausnehmung 152 montiert.

Die Montage der Gehäusetür 110 an der Gehäusewanne 120 kann derart erfolgen, dass alle vier Drehgelenke 142, 152; 142, 152; 142, 152; 142, 152 im Wesentlichen gleichzeitig einschnappen. Ferner können bei der Montage der Gehäusetür 110 an der Gehäusewanne 120 zunächst zwei Drehgelenke 142, 152; 142, 152 einer, insbesondere vertikalen, Seite einschnappen und in der Folge die nun gelenkig mit der Gehäusewanne 120 verbundene Gehäusetür 110 an die Gehäusewanne 120 geschwenkt und derart die Gehäusetür 110 an der Gehäusewanne 120 vollständig montiert werden, wobei der letzte Schritt natürlich auch dem Schließen der Gehäusetür 110 an der Gehäusewanne 120 entspricht.

Zum Öffnen der Gehäusetür 110 an der Gehäusewanne 120 können die zwei eingerichteten Drehgelenke 142, 152; 142, 152 einer, insbesondere vertikalen, Seite mithilfe einer Hebelbewegung (Werkzeug, wie z. B. ein Schraubendreher) gelöst und die Gehäusetür 110 geöffnet werden. Zum Demontieren der Gehäusetür 110 von der Gehäusewanne 120 können die zwei verbliebenen, noch eingerichteten Drehgelenke 142, 152; 142, 152 geöffnet werden und dann die Gehäusetür 110 von der Gehäusewanne 120 abgenommen werden.

Montage der Signalgebermodule 100 aneinander (Fig. 3 und 4) - Für eine mechanische Verbindung zweier Signalgebermodule 100 wird eine Bundschraube und ein Werkzeug benötigt (beides nicht dargestellt). Vor dem Verbinden muss eine Verkabelung des oder der Signaleinsätze 102 durch die Bundschraube und eine Durchgangsausnehmung 127 (Fig. 4) für die Bundschraube in einer insbesondere unteren bzw. oberen, bevorzugt horizontalen Schnittstellenwandung 123 eines ersten Signalgebermoduls 100 von innen hindurchgeführt werden.

In der Folge muss die wenigstens eine Verkabelung durch ein Innengewinde 125 in einer insbesondere oberen bzw. unteren, bevorzugt horizontalen Schnittstellenwandung 121 eines zweiten Signalgebermoduls 100 hindurchgeführt werden. Dabei ist das Innengewinde 125 in der Schnittstellenwandung 121 analog zu einer Bundmutter für die Bundschraube. Das Innengewinde 125 ist dabei bevorzugt integral in die Schnittstellenwandung 121 des Signalgebermoduls 100 eingeformt.

Nun werden die beiden Signalgebermodule 100 z. B. durch Rastmarken, miteinander korrespondierenden, z. B. teilkomplementären Kodierungen etc. aneinander ausgerichtet und mithilfe des Werkzeugs durch das Verschrauben der Bundschraube mit dem Innengewinde 125 verbunden. - In einem zeitlichen Anschluss kann die insbesondere untere Gehäusetür 110 geöffnet und der Signaleinsatz 102 oder die Signaleinsätze 120, 102, ... in der insbesondere unteren Gehäusewanne 120 verkabelt werden.

Weitere Montageschritte - Nun können die Halter des eigentlichen Signalgebers 10 mit dem Signalgebergehäuse 110, 120 verbunden werden. Dazu wird wiederum das bereits bekannte Werkzeug und jeweils eine Bundschraube benötigt. Zunächst wird ein Ausgangskabel des eigentlichen Signalgebers 10 durch die Bundschraube und den Halter geführt. Anschließend kann der Halter mithilfe der Bundschraube an das Signalgebergehäuse 110, 120 geschraubt werden. Eine Winkeleinstellung kann z. B. durch Rastmarken, miteinander korrespondierende, z. B. teilkomplementäre Kodierungen etc. erfolgen.

Eine Befestigung des eigentlichen Signalgebers 10 an der Installationsbasis 1, insbesondere einem Mast 1, erfolgt z. B. über ein Verschrauben des oberen Halters mithilfe wenigstens einer Schraube sowie z. B. einer Bandschelle für den unteren Halter. Andere Formen der Befestigung sind natürlich anwendbar. - In der zeitlichen Folge können die Schuten 130 (bevorzugt ohne zusätzliches Werkzeug über insbesondere drei Klemmnasen innen an der Signaleinsatzausnehmung 112) und bevorzugt auch die mechanische Abdeckung 222 für den eigentlichen Signalgeber 10 montiert werden.

Die mechanische Abdeckung 222 (Fig. 1 bis 4, vgl. auch oben) - Der eigentliche Signalgeber 10 ist derart ausgebildet, dass die mechanische Abdeckung 222 an dessen Rückwandung 122 montierbar (Fig. 1) bzw. montiert (Fig. 2) ist, wodurch der entstehende Signalgeber 2 an seiner Rückseite 12 doppelwandig ausgebildet ist (Vorteile vgl. oben). Hierbei zeigt die Fig. 1 eine Vormontagestellung V der mechanischen Abdeckung 222 an der Rückwandung 122 der Gehäusewanne 120, und die Fig. 2 zeigt eine Montagestellung M der (Modul-)Abdeckungen 222 an den Rückwandungen 122 der (Modul-)Gehäusewannen 120.

Der eigentliche Signalgeber 10 kann derart ausgebildet sein, dass die mechanische Abdeckung 222 - wobei natürlich wiederum immer ein modularer Aufbau des eigentlichen Signalgebers 10 mitlesebar ist - ohne weiteres per Hand am Signalgebergehäuse 110, 120 montierbar ist. Ferner kann der eigentliche Signalgeber 10 derart ausgebildet sein, dass die mechanische Abdeckung 222 entweder ohne weiteres per Hand wieder vom Signalgebergehäuse 110, 120 oder nicht ohne weiteres wieder vom Signalgebergehäuse 110, 120 demontiert werden kann.

D. h. z. B., dass bei der Montage und für den ersten Fall der Demontage kein Werkzeug notwendig ist und/oder kein weiterer Demontageschritt durchgeführt werden muss. Für den zweiten Fall einer Demontage kann ein Werkzeug notwendig sein und/oder es muss ein weiterer Demontageschritt durchgeführt werden. Solch ein weiterer Demontageschritt kann insbesondere das Öffnen der Gehäusetür 110 sein, wodurch wenigstens einseitig eine Befestigung der mechanischen Abdeckung 222 an der Gehäusewanne 120 für das Demontieren zugänglich wird.

Eine Montage bzw. ein Anbau der mechanischen Abdeckung 222 kann für diese Ausführungsformen bei geschlossener, offener bzw. demontierter Gehäusetür 110 erfolgen. Und eine Demontage bzw. ein Ausbau bzw. Abbau der mechanischen Abdeckung 222 kann für diese Ausführungsformen nur bei offener bzw. demontierter Gehäusetür 110 erfolgen. - Andere Ausführungsformen sind natürlich anwendbar.

Die mechanische Abdeckung 222 ist an eine Kontur der Rückwandung 122 der Gehäusewanne 120 angepasst und weist an ihren beiden freien, insbesondere vertikalen, Längsenden 2220, 2220 eine Mehrzahl von Rastvorrichtungen 2222, insbesondere Rasthaken 2222, Schnapphaken etc. auf. Die mechanische Abdeckung 222 kann insbesondere bogenförmig ausgebildet sein. Ferner kann die mechanische Abdeckung 222 über ein Luftpolster oder einen Luftschlitz zur Rückwandung 122 beabstandet im Signalgeber 2 eingerichtet sein.

In einer Ausführungsform werden bei der Montage der mechanischen Abdeckung 222 zunächst die Rastvorrichtungen 2222 eines einzigen freien Längsendes 2220 an einem freien, insbesondere vertikalen, Längsende der Rückwandung 122 bzw. der Gehäusewanne 120 eingehängt. In der zeitlichen Folge können die Rastvorrichtung in 2222 des anderen freien Längsendes 2220 an die Rückwandung 122 bzw. die Gehäusewanne 120 angedrückt werden. Hierbei weitet sich die z. B. bogenförmige, mechanische Abdeckung 222 in der horizontalen Richtung etwas auf, sodass die anderen Rastvorrichtungen 2222 am anderen freien Längsende 2220 der Rückwandung 122 bzw. der Gehäusewanne 120 verrasten bzw. einschnappen können.

Für eine Demontage der mechanischen Abdeckung 222, z. B. bei geöffneter Gehäusetür 110, werden die Rastvorrichtungen 2222 eines freien Längsendes 2220 am betreffenden freien Längsende der Rückwandung 122 bzw. der Gehäusewanne 120 z. B. mittels eines flachen Schraubendrehers gelöst. Dabei fallen die Rastvorrichtungen 2222 vom anderen freien Längsende der Rückwandung 122 bzw. der Gehäusewanne 120 ab.

Die dargestellten Gehäusewannen 120 zeigen neben ihrer offenen bzw. teilweise offenen Vorderseite (11) und ihrer im Querschnitt u-förmigen Rückwandung 122 (vgl. die Fig. 3 und 4) keine ausgeprägten Seitenwandungen. Solch ausgeprägte Seitenwandungen können natürlich vorhanden sein, wobei mittels der mechanischen Abdeckung 220 keine, zusätzlich eine oder beide Seitenwandungen mitabgedeckt sein können.

Ferner sind natürlich weitere Komponenten, wie z. B. ein Abdeckring/Maskenring, eine Kontrastblende etc., am/im eigentlichen Signalgeber 10 bzw. Signalgeber 2 montierbar.

### Bezugszeichenliste

- 0: Signalanlage: optische Zeichenanlage, Lichtzeichenanlage, Lichtsignalanlage, Ampelanlage etc.

- 1: Installationsbasis
- 2: Signalgeber: optischer Zeichengeber, Lichtzeichengeber, Lichtsignalgeber, Ampel etc.

- 10: eigentlicher Signalgeber
- 11: Signalausgabeseite
- 12: Rückseite

- 100: Signalgebermodul
- 102: (elektrischer) Signaleinsatz, insbesondere LED-Einsatz
- 110: Gehäusetür, Wannenboden
- 112: Signaleinsatzausnehmung
- 113: Rastvorrichtung, insbesondere federnder Schnapphaken, Clips
- 120: Gehäusewanne
- 121: (obere/untere) insbesondere horizontale Schnittstellenwandung
- 122: Rückwandung
- 123: (untere/obere) insbesondere horizontale) Schnittstellenwandung
- 125: Innengewinde analog einer Bundmutter
- 127: Durchgangsausnehmung für Bundschraube
- 130: Schute, Phantomlichtblende
- 142: (insbesondere vertikal federbare) Gelenkvorrichtung, insbesondere Gelenkzapfen 143, 144, 145, eines Drehgelenks 142, 152
- 143: federbare Lasche
- 144: Zapfen
- 145: Schräge
- 152: Gelenkvorrichtung, insbesondere Gelenkausnehmung, eines Drehgelenks 142, 152
- 155: Kante

- 222: (mechanische) Abdeckung für den eigentlichen Signalgeber 10
- 2220: freies, insbesondere vertikales, Längsende
- 2222: Rastvorrichtung; Rasthaken, Schnapphaken etc.

- M: Montagestellung der mechanischen Abdeckung 222 an der Rückwandung 122
- V: Vormontagestellung der mechanischen Abdeckung 222 ggü. der Rückwandung 122

- Hr: Horizontalrichtung (bidirektional, ungerichtet) der Signalanlage 0, des Signalgebers 2
- Lr: Längsrichtung (bidirektional, ungerichtet) der Signalanlage 0, des Signalgebers 2
- Sr: (optische) Signalrichtung (gerichtet), also z. B. die gegen einen fließenden Verkehr gerichtete Richtung
- Vr: Vertikalrichtung (bidirektional, ungerichtet) der Signalanlage 0, des Signalgebers 2

## Patentansprüche

1. Signalgeber (2), insbesondere optischer Zeichengeber (2), für den öffentlichen und/oder privaten Verkehr und/oder Transport, umfassend
einen eigentlichen Signalgeber (10) mit einem Signalgebergehäuse (110, 120), wobei das Signalgebergehäuse (110, 120) wenigstens eine elektrische Komponente des eigentlichen Signalgebers (10) aufweist, **dadurch gekennzeichnet, dass**
der eigentliche Signalgeber (10) an einer seiner Signalausgabeseite (11) gegenüberliegenden Rückseite (12), außen an einer Rückwandung (122) seines Signalgebergehäuses (110, 120) eine mechanische Abdeckung (222) aufweist und dort doppelwandig ausgebildet ist.

2. Signalgeber (2) gemäß vorhergehendem Anspruch, **dadurch gekennzeichnet, dass** der Signalgeber (2) derart ausgebildet ist, dass dessen mechanische Abdeckung (222):
• mittels einer rotatorischen und/oder translatorischen Montagebewegung an der Rückwandung (122) montierbar oder montiert ist,
• mittels einer Einrastmontage oder einer Einschnappmontage an der Rückwandung (122) montierbar oder montiert ist, und/oder
• für deren Montage zunächst an einer Längsseite der Rückwandung (122) ansetzbar und anschließend an der anderen Längsseite der Rückwandung (122) montierbar ist.

3. Signalgeber (2) gemäß einem der vorhergehenden Ansprüche, **dadurch gekennzeichnet, dass** der eigentliche Signalgeber (10) derart ausgebildet ist, dass eine Montage der mechanischen Abdeckung (222) am Signalgebergehäuse (110, 120) ohne einen zusätzlichen Montageaufwand, und eine Demontage der mechanischen Abdeckung (222) vom Signalgebergehäuse (110, 120) nur mit einem zusätzlichen Demontageaufwand erfolgen kann, und/oder
die Montage der mechanischen Abdeckung (222) an der Rückwandung (122) des Signalgebergehäuses (110, 120) durch eine Steckmontage ohne einen zusätzlichen Montageaufwand, und die Demontage der mechanischen Abdeckung (222) von der Rückwandung (122) nur durch eine Manipulation des Signalgebergehäuses (110, 120) erfolgen kann.

4. Signalgeber (2) gemäß einem der vorhergehenden Ansprüche, **dadurch gekennzeichnet, dass** das Signalgebergehäuse (110, 120) eine an einer Gehäusewanne (120) verschwenkbar eingerichtete Gehäusetür (110) umfasst, wobei:
• die mechanische Abdeckung (200) an der Rückwandung (122) der Gehäusewanne (120) bei einer geschlossenen und/oder einer offenen Gehäusetür (110) montierbar, und/oder von der Rückwandung (122) wieder demontierbar ist, oder
• die mechanische Abdeckung (200) an der Rückwandung (122) der Gehäusewanne (120) bei einer geschlossenen Gehäusetür (110) montierbar und nur bei einer offenen Gehäusetür (110) von dieser wieder demontierbar ist, und/oder
• in einer Montagestellung (M) der mechanischen Abdeckung (200) an der Rückwandung (122), wenigstens die freien, insbesondere vertikalen, Längsenden (2220) der mechanischen Abdeckung (200) von außen von der Gehäusetür (110) im Wesentlichen unzugänglich abgedeckt sind.

5. Signalgeber (2) gemäß einem der vorhergehenden Ansprüche, **dadurch gekennzeichnet, dass**:
• die mechanische Abdeckung (200) an ihren freien, insbesondere vertikalen, Längsenden (2220) eine Mehrzahl von Rastvorrichtungen (2222) für ihre Montage an der Gehäusewanne (120) aufweist,
• die Gehäusewanne (120) für einen Angriff der Rastvorrichtungen (2222) der mechanischen Abdeckung (200) lediglich einen glatten Gehäuseabschnitt aufweist, und/oder
• eine Positionssicherung der mechanischen Abdeckung (200) an der Rückwandung (122) mittels wenigstens eines Anschlags zwischen einer Rastvorrichtung (2222) und einer Gelenkvorrichtung (142/152) der Gehäusewanne (120) erfolgt.

6. Signalgeber (2) gemäß einem der vorhergehenden Ansprüche, **dadurch gekennzeichnet, dass**:
• zwischen der Rückwandung (122) und der mechanischen Abdeckung (222) ein Luftpolster oder ein Luftschlitz eingerichtet ist,
• die mechanische Abdeckung (222) bogenförmig mit einer Krümmung kleiner, gleich oder größer als eine Krümmung der Rückwandung (122) ausgebildet ist, und/oder
• die mechanische Abdeckung (222) mechanisch vorgespannt an der Rückwandung (122) montierbar oder montiert ist.

7. Signalgeber (2) gemäß einem der vorhergehenden Ansprüche, **dadurch gekennzeichnet, dass**:
• die mechanische Abdeckung (222) als eine bevorzugt wandungsförmige, mechanische Abdeckung (222) stofflich einstückig oder integral ausgebildet ist,
• die mechanische Abdeckung (222) aus einem Kunststoff, insbesondere UV-beständigen Kunststoff, oder Aluminium hergestellt ist,
• die Gehäusetür (110) und/oder die Gehäusewanne (120) aus einem Kunststoff, insbesondere Polycarbonat, oder Aluminium hergestellt ist bzw. sind, und/oder
• die Gehäusetür (110) und/oder die Gehäusewanne (120) einteilig, stofflich einstückig oder integral ausgebildet ist bzw. sind.

8. Signalgeber (2) gemäß einem der vorhergehenden Ansprüche, **dadurch gekennzeichnet, dass** der eigentliche Signalgeber (10) derart ausgebildet ist, dass:
• die Gehäusetür (110) gegenüber der Gehäusewanne (120) an zwei Seiten des eigentlichen Signalgebers (10) öffenbar/schließbar eingerichtet ist,
• zwischen der Gehäusetür (110) und der Gehäusewanne (120) zwei Drehgelenke-Einrichtungen (142, 152; 142, 152) mit jeweils wenigstens zwei Drehgelenken (142, 152) eingerichtet sind, und/oder
• eine jede Drehgelenke-Einrichtung (142, 152; 142, 152) sowohl eine Schwenkachse als auch einen Verschlussmechanismus der Gehäusetür (110) an der Gehäusewanne (120) bildet.

9. Signalgeber (2) gemäß einem der vorhergehenden Ansprüche, **dadurch gekennzeichnet, dass** ein einzelnes Drehgelenk (142, 152):
• eine Gelenkvorrichtung (142/152) der Gehäusetür (110) und eine Gelenkvorrichtung (152/142) der Gehäusewanne (120) umfasst,
• die eine Gelenkvorrichtung (142) eine federbare Gelenkvorrichtung (142), insbesondere einen federbaren Gelenkzapfen (142), aufweist, und/oder
• die andere Gelenkvorrichtung (152) eine relativ ortsfeste Gelenkvorrichtung (152), insbesondere eine Gelenkausnehmung (152), aufweist.

10. Signalgeber (2) gemäß einem der vorhergehenden Ansprüche, **dadurch gekennzeichnet, dass**:
• die federbare Gelenkvorrichtung (142) eine federbare Lasche (143) und einen an deren freiem Längsendabschnitt angeordneten Zapfen (144) aufweist,
• der Zapfen (144) an seinem vorderen, der eigentlichen Gehäusewanne (120) oder Gehäusetür (110) abgewandten Abschnitt eine Schräge (145) aufweist, und/oder
• die Gelenkausnehmung (152) an ihrem vorderen, der eigentlichen Gehäusetür (110) oder Gehäusewanne (120) gegenüberliegenden Abschnitt eine Kante (155) aufweist.

11. Signalgeber (2) gemäß einem der vorhergehenden Ansprüche, **dadurch gekennzeichnet, dass**
die Gehäusetür (110) bevorzugt zentral eine Signaleinsatzausnehmung (112) aufweist, in welcher ein bevorzugt elektrischer Signaleinsatz (102) einrichtbar ist oder eingerichtet ist, und/oder
an der Signaleinsatzausnehmung (112) Rastvorrichtungen (113) vorgesehen sind, mittels welchen der Signaleinsatz (102) in der Signaleinsatzausnehmung (112) halterbar oder gehaltert ist.

12. Signalgeber (2) gemäß einem der vorhergehenden Ansprüche, **dadurch gekennzeichnet, dass** die Rastvorrichtungen (113) an der Signaleinsatzausnehmung (112) als federnde Schnapphaken (113) ausgebildet sind, welche beim Einsetzen des Signaleinsatzes (102) in die Signaleinsatzausnehmung (112) selbsttätig einfedern, und welche beim Einnehmen des eingesetzten Zustands des Signaleinsatzes (102) in der Signaleinsatzausnehmung (112) selbsttätig zurückschnappen.

13. Signalgeber (2) gemäß einem der vorhergehenden Ansprüche, **dadurch gekennzeichnet, dass**:
• eine Schnittstellenwandung (121/123) der Gehäusewanne (120) ein hindurchgehendes Innengewinde (125/127) aufweist,
• die Gehäusewanne (120) innen wenigstens einen Halter für eine Klemme und/oder wenigstens einen Kabelhalterungsschlitz aufweist, und/oder
• die Gehäusewanne (120) innen Versteifungsrippen aufweist.

14. Signalgeber (2) gemäß einem der vorhergehenden Ansprüche, **dadurch gekennzeichnet, dass** der Signalgeber (2) modular aufgebaut ist, wobei:
• ein Signalgebermodul (100) des Signalgebers (2) genau eine Gehäusewanne (120), genau eine Gehäusetür (110) sowie genau eine mechanische Abdeckung (222) aufweist,
• eine Schnittstellenwandung (121/123) des Signalgebermoduls (100) ein hindurchgehendes Innengewinde (125/127) und eine dieser gegenüberliegende Schnittstellenwandung (123/121) eine Durchgangsausnehmung (127/125) aufweist, und/oder
• Signalgebermodule (100) des Signalgebers (2), einmal von Signal-Einsätzen (102) abgesehen, im Wesentlichen identisch ausgebildet sind.

15. Signalanlage (0), insbesondere optische Zeichenanlage (0), für den öffentlichen und/oder privaten Verkehr und/oder Transport, **dadurch gekennzeichnet, dass**
die Signalanlage (0) eine Installationsbasis (1) sowie einen daran montierbaren oder montierten Signalgeber (2) aufweist, wobei der Signalgeber (2) gemäß einem der vorhergehenden Ansprüche ausgebildet ist.
